# FASCICULE DE BREVET EUROPEEN

(11) **EP 3 857 159 B1**
(45) Date de publication et mention de la délivrance du brevet: **07.05.2025**
(21) Numéro de dépôt: 19795276.5
(22) Date de dépôt: 25.09.2019
(51) Int. Cl.: F28F 9/02, F28D 9/00

(54) **ECHANGEUR DE CHALEUR**
WÄRMETAUSCHER
HEAT EXCHANGER

(30) Priorité: 25.09.2018 FR 1858764
(43) Date de publication de la demande: 04.08.2021
(73) Titulaire: Valeo Systemes Thermiques-THS, 78322 Le Mesnil Saint Denis Cedex (FR)
(72) Inventeur: AZZOUZ, Kamel, 78322 LE MESNIL SAINT DENIS CEDEX (FR); TISSOT, Julien, 78322 LE MESNIL SAINT-DENIS CEDEX (FR); GARNIER, Sébastien, 78322 LE MESNIL SAINT DENIS CEDEX (FR); LEBLAY, Patrick, 78322 LE MESNIL SAINT-DENIS CEDEX (FR); LISSNER, Michael, 78322 LE MESNIL SAINT DENIS CEDEX (FR); DE VAULX, Cédric, 78322 LE MESNIL SAINT DENIS CEDEX (FR)
(74) Mandataire: Valeo Systèmes Thermiques
(86) Numéro de dépôt international: PCT/FR2019/052270
(87) Numéro de publication internationale: WO 2020/065225

(56) Documents cités:
- EP-A2- 1 452 816
- WO-A1-2013/092638
- WO-A1-98/59208
- FR-A1- 2 986 315

## Description

Le domaine de la présente invention est celui des échangeurs de chaleur, notamment des échangeurs de chaleur pour l'automobile. En particulier, l'invention se rapporte à un échangeur de chaleur tel que défini dans le préambule de la revendication 1, et tel qu'illustré dans le document WO98/592081.

Les véhicules automobiles sont couramment équipés d'échangeurs de chaleur. Ceux-ci permettent de transférer des calories d'un fluide à un autre fluide et sont par exemple utilisés pour refroidir les moteurs à combustion interne.

Certains de ces échangeurs sont des échangeurs à plaques et ils sont utilisés pour refroidir des liquides tels que de l'huile. Ces échangeurs comprennent un empilement de plaques entre lesquelles sont formés plusieurs espaces. Cet empilement de plaques constitue le corps de chauffe de l'échangeur de chaleur.

L'efficacité de ces échangeurs de chaleur dépend de l'intensité de l'échange thermique entre les fluides, mais également de la distribution des fluides dans les espaces. L'échangeur de chaleur à plaques comprend par ailleurs un collecteur qui distribue le fluide dans chacun des espaces avec lequel il est raccordé. Ce collecteur est formé par des ouvertures ménagées dans chacune des plaques.

La distribution du fluide au sein de l'espace entre deux plaques est influencée par la forme de la section du collecteur qui alimente cet espace. Du côté du circuit avec lequel est raccordé l'échangeur de chaleur, la section du conduit est normée, et cette section ne favorise pas la bonne distribution du fluide au sein de l'espace.

Le problème technique est donc celui qui consiste à raccorder une tubulure de section similaire à celle du conduit avec le collecteur de l'échangeur de chaleur, sans dégrader indument la perte de charge de l'échangeur de chaleur.

Le but de la présente invention est donc de résoudre l'inconvénient décrit ci-dessus en concevant un moyen permettant de relier le collecteur à la tubulure, ces deux éléments présentant une section de forme différente.

L'invention a donc pour objet un échangeur de chaleur tel que défini en revendication 1.

Ces caractéristiques permettent l'utilisation de collecteurs et de tubulures ayant des sections de formes différentes.

De préférence, le fluide est un liquide caloporteur ou un fluide réfrigérant.

Le corps de chauffe comporte un empilement de plaques de circulation suivant une direction d'empilement d.

Selon un mode de réalisation, les plaques de circulation du corps de chauffe de l'échangeur de chaleur présentent au moins une ouverture de forme oblongue.

Selon un mode de réalisation de l'invention, l'adaptateur est un élément qui permet de faire converger une section de collecteur de forme oblongue vers une section de tubulure de forme circulaire.

Selon une caractéristique de l'invention, l'adaptateur présente un profil évasé.

Le profil évasé de l'adaptateur s'observe entre les extrémités longitudinales de l'adaptateur, ces extrémités longitudinales étant celles par lesquelles entre et sort le fluide.

Ce profil évasé est visible suivant une direction longitudinale de l'adaptateur. L'adaptateur présente donc une première extrémité longitudinale dont la section a un diamètre plus grand que la deuxième extrémité longitudinale.

Selon l'invention, le corps de chauffe comprend une première plaque terminale, l'adaptateur étant une pièce indépendante ayant une première extrémité solidaire de la première plaque terminale et une deuxième extrémité solidaire de la tubulure. Ces extrémités sont les extrémités longitudinales de l'adaptateur.

De préférence, l'adaptateur suivant le deuxième mode de réalisation de l'invention est relié à la tubulure par brasage.

De préférence, l'adaptateur suivant le deuxième mode de réalisation de l'invention est fixé à l'ouverture de la première plaque terminale par brasage.

Selon l'invention, l'adaptateur comprend au moins une butée d'appui contre la première plaque terminale.

La butée de l'adapteur permet un contrôle de l'insertion de l'adaptateur dans le collecteur, mais également d'augmenter la surface de la zone à braser.

Cette butée peut être une surépaisseur qui émerge de la paroi extérieure de l'adaptateur, en entourant l'adaptateur.

La butée peut également être un bourrelet arrondi entourant l'adaptateur et résultant d'une déformation de la paroi de l'adaptateur.

Selon une autre caractéristique de l'invention, la plaque de circulation comprend au moins une ouverture qui délimite le collecteur, l'ouverture comprenant au moins une arête au moins en partie rectiligne.

L'arête est une tranche du fond de la plaque de circulation et/ou de la première plaque terminale.

L'arête délimite le collecteur qui canalise le fluide réfrigérant dans le premier espace du corps de chauffe ou le liquide caloporteur dans le deuxième espace du corps de chauffe.

Selon l'invention, la plaque de circulation comprend une première extrémité longitudinale et une deuxième extrémité longitudinale, la plaque de circulation comprenant au moins quatre ouvertures dont deux ouvertures sont ménagées à la première extrémité longitudinale et deux autres ouvertures sont ménagées à la deuxième extrémité longitudinale.

De préférence, les deux ouvertures ménagées à la deuxième extrémité longitudinale de la plaque de circulation comprennent chacune un collet, tandis que les deux ouvertures ménagées à la première extrémité longitudinale de la plaque de circulation sont dépourvues de collet. Dans ce cas, les deux ouvertures dépourvues de collet s'étendent dans un plan confondu avec un plan d'un fond de la plaque de circulation.

Selon un mode de réalisation de l'invention, la section de tubulure est circulaire.

Selon une caractéristique de l'invention, la section de collecteur est oblongue.

Selon une caractéristique de l'invention, au moins deux plaques de circulation comprennent chacune un fond et un bord relevé qui entoure le fond, le fond et le bord relevé d'une première plaque de circulation et le fond et le bord relevé d'une deuxième plaque de circulation délimitant l'espace, le bord relevé de la première plaque de circulation étant relié de manière étanche au bord relevé de la deuxième plaque de circulation.

Avantageusement, le bord relevé de la première plaque de circulation et de la deuxième plaque de circulation comprennent deux faces, une face supérieure et une face inférieure. Ainsi la face inférieure d'un bord relevé d'une première plaque de circulation vient en contact de la face supérieure d'un bord relevé d'une deuxième plaque de circulation.

Selon un mode de réalisation de l'invention, le corps de chauffe est organisé en une alternance de premiers espaces et de deuxièmes espaces, les premiers espaces étant configurés pour être parcourus par un fluide réfrigérant et les deuxièmes espaces étant configurés pour être parcourus par un liquide caloporteur.

On entend par alternance le fait que deux premiers espaces ne sont pas adjacents. De même, deux deuxièmes espaces ne sont pas immédiatement adjacents.

Selon un mode de réalisation, au moins un espace présente un profil en U. Les premiers espaces et/ou les deuxième espaces peuvent présenter un tel profil en U.

Selon un mode de réalisation de l'invention, la plaque de circulation présente une nervure sur son fond.

Selon un mode de réalisation de l'invention, la plaque de circulation possède des perturbateurs de flux sur son fond.

Ces perturbateurs de flux permettent de casser le flux laminaire du liquide caloporteur et du fluide réfrigérant lorsqu'ils circulent dans leur espace respectif. Cette caractéristique augmente les échanges de chaleur.

De préférence, la plaque de circulation et/ou la plaque terminale sont réalisées en un matériau métallique, permettant de les déformer aisément, par emboutissage notamment.

D'autres caractéristiques, détails et avantages de l'invention ressortiront plus clairement à la lecture de la description donnée ci-après à titre indicatif en relation avec des dessins dans lesquels :
- la figure 1 est une vue générale, en perspective d'un échangeur de chaleur selon un des modes de réalisation de l'invention.
- la figure 2 est une vue en perspective d'une plaque de circulation selon l'invention.
- la figure 3 est une vue de dessus illustrant schématiquement la section de tubulure et la section de collecteur.
- la figure 4 est une vue éclatée d'une tubulure reliée à la première plaque terminale par le biais d'un adaptateur selon le premier mode de réalisation de l'invention.
- la figure 5 est une vue en coupe longitudinale d'un adaptateur non conforme à l'invention.

Il faut tout d'abord noter que les figures exposent l'invention de manière détaillée pour mettre en œuvre l'invention, lesdites figures pouvant bien entendu servir à mieux définir l'invention le cas échéant.

Dans la suite de la description, les dénominations longitudinales ou latérales, dessus, dessous, devant, derrière se réfèrent à l'orientation de l'échangeur de chaleur selon l'invention. La direction longitudinale correspond à l'axe principal de l'échangeur de chaleur dans lequel il s'étend, alors que les orientations latérales correspondent à des droites concourantes, c'est-à-dire qui croisent la direction longitudinale, notamment perpendiculaires à l'axe longitudinal de l'échangeur de chaleur.

Les directions évoquées ci-dessus sont également visibles dans un repère orthonormé LVT représenté sur les figures.

La figure 1 présente un échangeur de chaleur 1 conforme à une variante de réalisation de l'invention.

Celui-ci comporte un empilement de plaques de circulation 2 suivant une direction d'empilement d, une première plaque terminale 3a et une deuxième plaque terminale 3b. Cet ensemble de plaques de circulation 2, de première plaque terminale 3a et de deuxième plaque terminale 3b constituent le corps de chauffe 4 de l'échangeur de chaleur 1. Le corps de chauffe 4 constitue le lieu de l'échangeur de chaleur 1 où le liquide caloporteur et le fluide réfrigérant échangent des calories. Le corps de chauffe 4 s'étend suivant une direction longitudinale et comporte une première extrémité longitudinale 200 et une deuxième extrémité longitudinale 201.

La superposition des plaques de circulation 2 délimite un premier espace configuré pour être parcouru par le fluide réfrigérant et un deuxième espace configuré pour être parcouru par le liquide caloporteur. Les premiers espaces 20 et les deuxièmes espaces 21 sont visibles à la figure 5.

Une première plaque de circulation 2a, une deuxième plaque de circulation 2b et une troisième plaque de circulation 2c délimitent deux-à-deux le premier espace et le deuxième espace, ces derniers étant répartis en alternance dans le corps de chauffe 4. Ainsi, la circulation du fluide réfrigérant et du liquide caloporteur s'effectue par couche alternée dans le corps de chauffe 4, le long de la direction d'empilement d.

Le premier espace et le deuxième espace, ainsi que la première plaque de circulation 2a, la deuxième plaque de circulation 2b et la troisième plaque de circulation 2c seront détaillés à la description de la figure 5.

La première plaque terminale 3a est destinée à fermer de façon étanche la partie supérieure du corps de chauffe 4 suivant la direction d'empilement d. Cette première plaque terminale 3a est positionnée sur le dessus de l'ensemble des plaques de circulation 2 du corps de chauffe 4, suivant la direction d'empilement d.

La deuxième plaque terminale 3b est destinée à fermer de façon étanche la partie inférieure du corps de chauffe 4 suivant la direction d'empilement d. Cette deuxième plaque terminale 3b est positionnée en dessous de l'ensemble des plaques de circulation 2 du corps de chauffe 4 suivant la direction d'empilement d.

La première plaque terminale 3a et la deuxième plaque terminale 3b présentent une forme rectangulaire.

La première plaque terminale 3a et la deuxième plaque terminale 3b présentent un fond 16 et un bord relevé 15 entourant de façon continue le fond 16 de la première plaque terminale 3a et de la deuxième plaque terminale 3b. La première plaque terminale 3a et de la deuxième plaque terminale 3b présentent donc une configuration en baignoire rectangulaire. Un fond de la baignoire constitue le fond 16 et un bord de la baignoire constitue le bord relevé 15.

La première plaque terminale 3a possède quatre ouvertures 131, une première ouverture 131a, une deuxième ouverture 131b, une troisième ouverture 131c et une quatrième ouverture 131d. Les quatre ouvertures 131 sont ménagées au travers du fond 16 de la première plaque de terminale 3a.

La deuxième plaque terminale 3b ne possède pas d'ouvertures afin que le liquide caloporteur et le fluide réfrigérant ne sortent pas du corps de chauffe 4.

Le corps de chauffe 4 possède des collecteurs 5 dont la fonction est d'alimenter en fluide réfrigérant ou en liquide caloporteur les espaces ménagés dans le corps de chauffe 4.

Sur la figure 1 est visible un deuxième collecteur 5b positionné à la deuxième extrémité longitudinale 201 du corps de chauffe 4. Un premier collecteur 5a est positionné en face du deuxième collecteur 5b, suivant l'axe transversal t de l'échangeur de chaleur 1 et sur la même deuxième extrémité longitudinale 201 du corps de chauffe 4.

Le premier collecteur 5a et le deuxième collecteur 5b sont des volumes qui s'étendent selon la direction d'empilement d. Le volume du premier collecteur 5a et du deuxième collecteur 5b sont délimités respectivement par les ouvertures des plaques de circulation 2, notamment par des premières ouvertures 130a et des quatrièmes ouvertures 130d visibles sur la figure 2.

Le premier collecteur 5a et le deuxième collecteur 5b permettent de distribuer ou collecter le liquide caloporteur dans le corps de chauffe 4. Plus précisément, le premier collecteur 5a et le deuxième collecteur 5b permettent d'irriguer les deuxièmes espaces du corps de chauffe 4.

Un troisième collecteur 5c est ménagé à la première extrémité longitudinale 200 du corps de chauffe 4. Un quatrième collecteur 5d est positionné en face du troisième collecteur 5c suivant l'axe transversale de l'échangeur de chaleur 1 et sur la même première extrémité longitudinale 200 du corps de chauffe 4.

Le troisième collecteur 5c et le quatrième collecteur 5d sont des volumes qui s'étendent selon la direction d'empilement d. Le volume du troisième collecteur 5c et du quatrième collecteur 5d sont délimités respectivement par les deuxièmes ouvertures 130b et par les troisièmes ouvertures 130c visibles sur la représentation de la plaque de circulation 2 montrée à la figure 2.

Le troisième collecteur 5c et le quatrième collecteur 5d permettent de distribuer ou collecter le fluide réfrigérant dans le corps de chauffe 4. Plus précisément, le troisième collecteur 5c et le quatrième collecteur 5d permettent d'irriguer les premiers espaces du corps de chauffe 4.

L'échangeur de chaleur 1 comprend un premier bloc de fixation 13a et un deuxième bloc de fixation 13b pour l'entrée et la sortie du fluide réfrigérant. Le premier bloc de fixation 13a ou le deuxième bloc de fixation 13b permettent de fixer un conduit alimentant le corps de chauffe 4 en fluide réfrigérant. Le premier bloc de fixation 13a et le deuxième bloc de fixation 13b sont positionnés au niveau de la première extrémité longitudinale 200 du corps de chauffe 4.

Sur la deuxième extrémité longitudinale 201 du corps de chauffe 4, opposée à la première extrémité longitudinale 200 du corps de chauffe 4, est positionné au moins un adaptateur 8 conforme à l'invention. Dans le cas présent, la figure 1 montre un premier adapteur 8 et un deuxième adaptateur 8 selon un premier mode de réalisation de l'invention.

Le premier adapteur 8 et le deuxième adaptateur 8 selon le premier mode de réalisation de l'invention sont des pièces indépendantes, c'est-à-dire rapportées entre une tubulure 6 et la première plaque terminale 3a, puis solidarisées à cette tubulure 6 et à cette première plaque terminale 3a. Selon un exemple, au moins l'un de ces adaptateurs 8 comprend une butée d'appui 12 qui permet de limiter l'insertion du premier adapteur 8 ou du deuxième adaptateur 8 dans le premier collecteur 5a ou le deuxième collecteur 5b, respectivement.

Le premier adapteur 8 et le deuxième adaptateur 8 présentent une première extrémité 30 en contact avec la première plaque terminale 3a et une deuxième extrémité 31 en contact avec la tubulure 6.

Le premier adapteur 8 et le deuxième adaptateur 8 présentent donc une configuration évasée de la première extrémité 30 jusqu'à la deuxième extrémité 31.

La tubulure 6 est un tube permettant de raccorder le premier adapteur 8 ou le deuxième adaptateur 8 à un circuit externe à l'échangeur de chaleur 1. Le circuit externe à l'échangeur de chaleur 1 est par exemple un circuit de liquide caloporteur. Le circuit externe n'est pas représenté sur les figures.

La figure 2 permet d'illustrer une plaque de circulation 2. La plaque de circulation 2 possède un fond 116 rectangulaire et un ensemble de bords relevés 115 composé d'un premier bord relevé longitudinal 115a, un deuxième bord relevé longitudinal 115b, un premier bord relevé latéral 115c, un deuxième bord relevé latéral 115d, un premier bord relevé courbe 115e, un deuxième bord relevé courbe 115f, un troisième bord relevé courbe 115d et un quatrième bord relevé courbe 115h.

Le premier bord relevé longitudinal 115a, le deuxième bord relevé longitudinal 115b, le premier bord relevé latéral 115c, le deuxième bord relevé latéral 115d, le premier bord relevé courbe 115e, le deuxième bord relevé courbe 115f, le troisième bord relevé courbe 115d et le quatrième bord relevé courbe 115h entourent périphériquement le fond 116 de façon continue. L'ensemble des bords relevés 115 possèdent une face supérieure 150 et une face inférieure 151.

La plaque de circulation 2 s'étend suivant un axe longitudinal de l'échangeur de chaleur 1 et possède une première extrémité longitudinale 110 et une deuxième extrémité longitudinale 120 opposée à la première extrémité longitudinale 110. Le fond 116 est délimité par une face supérieure 101 et par une face inférieure 102.

La plaque de circulation 2 possède quatre ouvertures de sorte qu'une première ouverture 130a et une quatrième ouverture 130d sont positionnées à sa première extrémité longitudinale 110. Une deuxième ouverture 130b et une troisième ouverture 130c sont positionnées sur sa deuxième extrémité longitudinale 120.

La première ouverture 130a, la deuxième ouverture 130b, la troisième ouverture 130c et la quatrième ouverture 130d sont chacune entourée par une arête 17. L'arête 17 est en partie rectiligne et sa partie rectiligne est perpendiculaire au premier bord relevé latéral 115c ou au deuxième bord relevé latéral 115d.

Une seconde partie de l'arête 17 longe d'une part le bord relevé latéral 115c, 115d et d'autre part le bord relevé courbe 115e, 115f, 115d, 115h qui jouxte le bord relevé latéral qui est longé par l'arête 17.

Au niveau de deuxième extrémité longitudinale 120 de la plaque de circulation 2, la deuxième ouverture 130b et la troisième ouverture 130c comprennent chacune un collet 18. Le collet 18 est un épaulement qui émerge du fond 116 de la plaque de circulation 2.

On notera que seule la deuxième ouverture 130b et la troisième ouverture 130c sont munies de collet 18, la première ouverture 130a et la quatrième ouverture 130d étant dépourvues de collet. La première ouverture 130a et la quatrième ouverture 130d sont ainsi réalisées directement dans le fond 116, en s'inscrivant dans un plan confondu avec un plan d'extension majoritaire du fond 116.

La plaque de circulation 2 comprend également une nervure 19 s'étendant sur le fond 116 de plaque de circulation 2 suivant l'axe longitudinal de l'échangeur de chaleur 1. La nervure 19 émerge au-dessus du plan AB du fond 116 de plaque de circulation 2. Cette nervure 19 part du premier bord relevé latéral 115c, entre la première ouverture 130a et la quatrième ouverture 130d. La nervure 19 se termine à une distance non nulle du deuxième bord relevé latéral 115d et divise ainsi le volume délimité par les plaques de circulation 2 pour former un premier espace ou un deuxième espace en forme de U.

Selon un exemple, la plaque de circulation 2 comprend des perturbateurs 14 de l'écoulement de fluide disposés sur le fond 116 de plaque de circulation 2. Ces perturbateurs 14 sont disposés en rangées parallèles entre elles et alignées parallèlement à la direction transversale B. Ces rangées sont décalées dans la direction transversale B, de manière à ce que les perturbateurs 14 soient disposées en quinconce d'une rangée par rapport à l'autre, formant ainsi des travées de perturbateurs 14 parallèles à la direction longitudinale A.

L'ensemble des caractéristiques de la plaque de circulation 2 de la figure 2 s'appliquent également à une pluralité de plaque de circulation 2 de l'échangeur de chaleur.

La figure 3 est un schéma illustrant l'adaptateur 8 qui joint une section de collecteur 25 à une section de tubulure 26. La section de collecteur 25 et la section de tubulure 26 se détermine par projection orthogonale sur un plan passant par l'ouverture qui reçoit l'adaptateur 8. La première extrémité 30 de l'adaptateur 8 présente une section identique à la section de collecteur 25, tandis que la deuxième extrémité 31 de l'adaptateur 8 présente une section identique à la section de tubulure 26.

On constate sur la figure 3 que la section de tubulure 26 est différente de la section de collecteur 25. Selon cet exemple, la section de tubulure 26 est inférieure à la section de collecteur 25. L'adaptateur 8 s'élargit donc de sa deuxième extrémité 31 jusqu'à sa première extrémité 30 par le biais d'un évasement 23.

Selon un exemple non limitatif, la section de tubulure 26 présente une forme circulaire, tandis que la section de collecteur 25 présente une forme oblongue.

La figure 4 est une vue éclatée de l'adaptateur 8 selon un premier mode de réalisation.

La première extrémité 30 de l'adaptateur 8 est configurée pour présenter une forme complémentaire à la forme de la section de collecteur 25. Ainsi, la première extrémité 30 de l'adaptateur 8 peut s'insérer dans l'ouverture concernée de la première plaque terminale 3a. De même, la deuxième extrémité 31 de l'adaptateur 8 est configurée pour présenter une forme complémentaire à la forme de la section de tubulure 26. Ainsi, la deuxième extrémité 31 de l'adaptateur 8 peut s'insérer dans l'ouverture concernée de la première plaque terminale 3a.

La figure 4 illustre également l'évasement 23 de l'adaptateur 8 sur toute sa longueur, de la première extrémité 30 de section correspondant au premier collecteur 5a jusqu'à la deuxième extrémité 31 en contact avec la tubulure 6.

La butée 12 est configurée pour limiter l'insertion de l'adaptateur 8 dans première plaque terminale 3a en venant en contact avec le bord de l'ouverture concerné, par exemple la première ouverture 131a.

L'ensemble des caractéristiques évoquaient à la figure 3 s'appliquent aux deux adaptateurs 8 illustrés à la figure 1.

La figure 5 est une vue partielle et en coupe du corps de chauffe 4 selon l'invention. La coupe est longitudinale au niveau du premier collecteur 5a du corps de chauffe 4. Cette coupe illustre l'intérieur d'un corps de chauffe 4 au niveau du premier collecteur 5a et également l'empilement des plaques de circulation 2 et de la première plaque terminale 3a.

La figure 5 illustre, entre autres choses, l'étanchéité réalisée entre la première plaque de circulation 2a et la deuxième plaque de circulation 2b. La face supérieure 150 du bord relevé 115 de la deuxième plaque de circulation 2b est en contact avec la face inférieure 151 du bord relevé 115 de la première plaque de circulation 2a. Cette étanchéité est réalisée notamment pas brasage des plaques de circulation.

La figure 5 montre également la présence d'un flan périphérique 50 qui s'étend dans un plan parallèle au plan du fond 116 des plaques de circulation 2, 2a, 2b. Ce flan périphérique 50 fait le tour de chaque plaque de circulation 2. Une fois empilé, le flan périphérique 50 de la première plaque de circulation 2a est à une distance non-nulle du flan périphérique 50 de la deuxième plaque de circulation 2b.

Le premier espace 20 est bordé d'un côté par la première plaque de circulation 2a et par la deuxième plaque de circulation 2b, tandis que le deuxième espace 21 est bordé par cette deuxième plaque de circulation 2a et par une troisième plaque de circulation 2c identique à la première plaque de circulation 2a. C'est ainsi qu'est formé l'alternance de premiers espace 20 avec les deuxième espace 21.

Le premier espace 20 est réservé au fluide réfrigérant. Afin d'empêcher le liquide caloporteur de pénétrer dans ce premier espace 20, le collet 18 est ménagé autour de l'ouverture 130a de la deuxième plaque de circulation 2b. Le deuxième espace 21 est lui réservé à la circulation du liquide caloporteur dans le corps de chauffe 4. Ainsi, le premier collecteur 5a s'inscrit dans un volume tubulaire défini les premières ouvertures 130a ménagées dans les plaques de circulation 2.

La figure 5 illustre l'adaptateur 8 selon un deuxième mode de réalisation. La première plaque terminale 3a présente une déformation qui correspond à l'adaptateur 8 selon ce deuxième mode de réalisation. L'adaptateur 8 est ainsi une déformation de la plaque qui présente un profil évasé le long de l'axe verticale v, de sorte que la première extrémité 30 de l'adaptateur 8 la plus proche du collecteur présente une section supérieure à la section de la deuxième extrémité 31 qui coopère avec la tubulure 6.

L'invention atteint ainsi le but qu'elle s'était fixée en reliant le collecteur à la tubulure, même si ces composants présentent une section significativement différente. Cette liaison fluidique se fait en réduisant les pertes de charge, ce qui contribue plus généralement à augmenter les performances de l'échangeur de chaleur.

L'invention ne saurait toutefois se limiter aux moyens et configurations exclusivement décrits et illustrés, et s'applique également à tous moyens ou configurations, équivalents et à toute combinaison de tels moyens ou configurations. Notamment, si l'invention a été décrite ici dans son application à un échangeur de chaleur fluide réfrigérant / liquide caloporteur, il va de soi qu'elle s'applique à toute forme et/ou dimension de l'adaptateur, du collecteur et de la tubulure, tant que ces deux derniers sont de section différente.

## Revendications

1. Echangeur de chaleur (1) comprenant un corps de chauffe (4) constitué d'une pluralité de plaques de circulation (2, 2a-2c) imbriquées les unes dans les autres et entre lesquelles sont formés des espaces (20, 21) configurés pour être parcourus par un fluide, le corps de chauffe (4) comprenant au moins un collecteur (5, 5a-5d) qui relie les espaces (20, 21), l'échangeur de chaleur (1) comprenant une tubulure (6) par laquelle le collecteur (5, 5a-5d) est raccordé à un circuit externe à l'échangeur de chaleur (1), **caractérisé en ce que** le collecteur (5, 5a-5d) présente une section de collecteur (25), la tubulure (6) présente une section de tubulure (26) différente de la section de collecteur (25), l'échangeur de chaleur (1) comprenant un adaptateur (8) interposé entre le collecteur (5) et la tubulure (6) et qui joint la section de collecteur (5) à la section de tubulure (26), le corps de chauffe (4) comprenant une première plaque terminale (3a) comprenant quatre ouvertures (131), une première ouverture (131a), une deuxième ouverture (131b), une troisième ouverture (131c) et une quatrième ouverture (131d), l'échangeur de chaleur étant **caractérisé en ce que** l'adaptateur (8) est une pièce indépendante ayant une première extrémité (30) solidaire de la première plaque terminale (3a) et une deuxième extrémité (31) solidaire de la tubulure (6), l'adaptateur (8) comprenant au moins une butée d'appui (12) contre la première plaque terminale (3a), la butée (12) est configurée pour limiter l'insertion de l'adaptateur (8) dans la première plaque terminale (3a) en venant en contact avec le bord de l'une des ouvertures (131) de la première plaque terminale (3a), par exemple la première ouverture (131a).

2. Echangeur de chaleur (1) selon la revendication précédente, dans lequel l'adaptateur (8) présente un profil évasé.

3. Echangeur de chaleur (1) selon l'une quelconque des revendications précédentes, dans lequel la plaque de circulation (2, 2a-2c) comprend au moins une ouverture (130a-130d) qui délimite le collecteur (5, 5a-5d), l'ouverture (130a-130d) comprenant au moins une arête (17) au moins en partie rectiligne.

4. Echangeur de chaleur (1) selon l'une quelconque des revendications précédentes, dans lequel la plaque de circulation (2, 2a-2c) comprend une première extrémité longitudinale (110) et une deuxième extrémité longitudinale (120), la plaque de circulation (2) comprenant au moins quatre ouvertures (130a-130d) dont deux ouvertures (130a, 130d) sont ménagées à la première extrémité longitudinale (110) et deux autres ouvertures (130b, 130c) sont ménagées à la deuxième extrémité longitudinale (120).

5. Echangeur de chaleur (1) selon l'une quelconque des revendications précédentes, dans lequel la section de tubulure (26) est circulaire.

6. Echangeur de chaleur (1) selon l'une quelconque des revendications précédentes, dans lequel la section de collecteur (25) est oblongue.

7. Echangeur de chaleur (1) selon l'une quelconque des revendications précédentes, dans lequel au moins deux plaques de circulation (2, 2a-2c) comprennent chacune un fond (116) et un bord relevé (115, 115a-115h) qui entoure le fond (116), le fond (116) et le bord relevé (115, 115a-115h) d'une première plaque de circulation (2a) et le fond (116) et le bord relevé (115, 115a-115h) d'une deuxième plaque de circulation (2b) délimitant l'espace (20, 21), le bord relevé (115, 115a-115h) de la première plaque de circulation (2a) étant relié de manière étanche au bord relevé (115, 115a-115h) de la deuxième plaque de circulation (2b).

## Patentansprüche

1. Wärmeaustauscher (1), beinhaltend einen Heizkörper (4), der aus einer Vielzahl von Durchflussplatten (2, 2a-2c) besteht, die ineinander verschachtelt sind und zwischen denen Räume (20, 21) gebildet sind, die dazu konfiguriert sind, von einem Fluid durchflossen zu werden, wobei der Heizkörper (4) mindestens einen Sammler (5, 5a-5d) beinhaltet, der die Räume (20, 21) verbindet, wobei der Wärmeaustauscher (1) einen Stutzen (6) beinhaltet, durch den der Sammler (5, 5a-5d) an einen Kreislauf außerhalb des Wärmeaustauschers (1) angeschlossen ist, **dadurch gekennzeichnet, dass** der Sammler (5, 5a-5d) einen Sammlerquerschnitt (25) aufweist, der Stutzen (6) einen Stutzenquerschnitt (26), der sich von dem Sammlerquerschnitt (25) unterscheidet, aufweist, wobei der Wärmeaustauscher (1) einen Adapter (8) beinhaltet, der zwischen den Sammler (5) und den Stutzen (6) eingefügt ist und den Sammlerquerschnitt (5) an den Stutzenquerschnitt (26) anfügt, wobei der Heizkörper (4) eine erste Abschlussplatte (3a) beinhaltet, die vier Öffnungen (131), eine erste Öffnung (131a), eine zweite Öffnung (131b), eine dritte Öffnung (131c) und eine vierte Öffnung (131d), beinhaltet, wobei der Wärmeaustauscher **dadurch gekennzeichnet ist, dass** der Adapter (8) ein unabhängiges Teil ist, das ein erstes Ende (30), das mit der ersten Abschlussplatte (3a) fest verbunden ist, und ein zweites Ende (31), das mit dem Stutzen (6) fest verbunden ist, aufweist, wobei der Adapter (8) mindestens einen Anschlag (12) zur Anlage an der ersten Abschlussplatte (3a) beinhaltet, wobei der Anschlag (12) dazu konfiguriert ist, das Einführen des Adapters (8) in die erste Abschlussplatte (3a) zu begrenzen, indem er mit dem Rand einer der Öffnungen (131) der ersten Abschlussplatte (3a), beispielsweise der ersten Öffnung (131a), in Kontakt kommt.

2. Wärmeaustauscher (1) nach dem vorhergehenden Anspruch, wobei der Adapter (8) ein aufgeweitetes Profil aufweist.

3. Wärmeaustauscher (1) nach einem der vorhergehenden Ansprüche, wobei die Durchflussplatte (2, 2a-2c) mindestens eine Öffnung (130a-130d) beinhaltet, die den Sammler (5, 5a-5d) begrenzt, wobei die Öffnung (130a-130d) mindestens eine Kante (17) beinhaltet, die mindestens teilweise geradlinig ist.

4. Wärmeaustauscher (1) nach einem der vorhergehenden Ansprüche, wobei die Durchflussplatte (2, 2a-2c) mindestens ein erstes Längsende (110) und ein zweites Längsende (120) beinhaltet, wobei die Durchflussplatte (2) mindestens vier Öffnungen (130a-130d) beinhaltet, von denen zwei Öffnungen (130a, 130d) an dem ersten Längsende (110) eingerichtet sind und zwei andere Öffnungen (130b, 130c) an dem zweiten Längsende (120) eingerichtet sind.

5. Wärmeaustauscher (1) nach einem der vorhergehenden Ansprüche, wobei der Stutzenquerschnitt (26) kreisförmig ist.

6. Wärmeaustauscher (1) nach einem der vorhergehenden Ansprüche, wobei der Sammlerquerschnitt (25) länglich ist.

7. Wärmeaustauscher (1) nach einem der vorhergehenden Ansprüche, wobei mindestens zwei Durchflussplatten (2, 2a-2c) jeweils einen Boden (116) und einen hochgezogenen Rand (115, 115a-115h), der den Boden (116) umgibt, beinhalten, wobei der Boden (116) und der hochgezogene Rand (115, 115a-115h) einer ersten Durchflussplatte (2a) und der Boden (116) und der hochgezogene Rand (115, 115a-115h) einer zweiten Durchflussplatte (2b) den Raum (20, 21) begrenzen, wobei der hochgezogene Rand (115, 115a-115h) der ersten Durchflussplatte (2a) mit dem hochgezogenen Rand (115, 115a-115h) der zweiten Durchflussplatte (2b) dicht verbunden ist.

## Claims

1. Heat exchanger (1) comprising a heating body (4) made up of a plurality of circulation plates (2, 2a-2c) which are nested one inside the other and formed between which are spaces (20, 21) configured to be flowed through by a fluid, the heating body (4) comprising at least one header (5, 5a-5d) which connects the spaces (20, 21), the heat exchanger (1) comprising a manifold (6) via which the header (5, 5a-5d) is connected to a circuit outside the heat exchanger (1), **characterized in that** the header (5, 5a-5d) has a header cross section (25), the manifold (6) has a manifold cross section (26) different from the header cross section (25), the heat exchanger (1) comprising an adapter (8) which is interposed between the header (5) and the manifold (6) and joins the header cross section (5) to the manifold cross section (26), the heating body (4) comprising a first end plate (3a) having four openings (131): a first opening (131a), a second opening (131b), a third opening (131c) and a fourth opening (131d), the heat exchanger being **characterized in that** the adapter (8) is an independent part having a first end (30) secured to the first end plate (3a) and a second end (31) secured to the manifold (6), the adapter (8) comprising at least one bearing end stop (12) for bearing against the first end plate (3a), the end stop (12) being configured to limit the insertion of the adapter (8) into the first end plate (3a) by coming into contact with the rim of one of the openings (131) of the first end plate (3a), for example the first opening (131a).

2. Heat exchanger (1) according to the preceding claim, wherein the adapter (8) has a flared profile.

3. Heat exchanger (1) according to either one of the preceding claims, wherein the circulation plate (2, 2a-2c) comprises at least one opening (130a-130d) which delimits the header (5, 5a-5d), the opening (130a-130d) comprising at least one edge corner (17) that is at least partially straight.

4. Heat exchanger (1) according to any one of the preceding claims, wherein the circulation plate (2, 2a-2c) comprises a first longitudinal end (110) and a second longitudinal end (120), the circulation plate (2) comprising at least four openings (130a-130d), of which two openings (130a, 130d) are provided at the first longitudinal end (110) and two other openings (130b, 130c) are provided at the second longitudinal end (120).

5. Heat exchanger (1) according to any one of the preceding claims, wherein the manifold cross section (26) is circular.

6. Heat exchanger (1) according to any one of the preceding claims, wherein the header cross section (25) is oblong.

7. Heat exchanger (1) according to any one of the preceding claims, wherein at least two circulation plates (2, 2a-2c) each comprise a bottom (116) and a raised rim (115, 115a-115h) which surrounds the bottom (116), the bottom (116) and the raised rim (115, 115a-115h) of a first circulation plate (2a) and the bottom (116) and the raised rim (115, 115a-115h) of a second circulation plate (2b) delimiting the space (20, 21), the raised rim (115, 115a-115h) of the first circulation plate (2a) being connected in a sealed manner to the raised rim (115, 115a-115h) of the second circulation plate (2b).
